# EUROPÄISCHE PATENTSCHRIFT

(11) **EP 2 709 212 B1**
(45) Veröffentlichungstag und Bekanntmachung des Hinweises auf die Patenterteilung: **04.12.2019**
(21) Anmeldenummer: 12184174.6
(22) Anmeldetag: 13.09.2012
(51) Int. Cl.: H01R 12/72, H01R 12/71

(54) **Anordnung zum Verbinden von Leiterplatten**
Assembly for interconnecting circuit boards
Agencement destiné à relier des plaquettes

(43) Veröffentlichungstag der Anmeldung: 19.03.2014
(73) Patentinhaber: Siemens Aktiengesellschaft, 80333 München (DE)
(72) Erfinder: Petricek, Martin, 2020 Hollabrunn (AT)
(74) Vertreter: Maier, Daniel Oliver

(56) Entgegenhaltungen:
- DE-A1- 10 304 906
- DE-U1- 20 019 485
- US-A- 2 980 878
- US-A- 4 629 281
- US-A- 6 062 911
- US-A1- 2012 264 326

## Beschreibung

### Technisches Gebiet

Die Erfindung betrifft eine Anordnung zum Verbinden von Leiterplatten mittels Steckverbindungen, umfassend eine erste Leiterplatte mit zumindest einer daran befestigten Flachsteckhülse sowie eine zweite Leiterplatte mit zumindest einem Kontaktelement, das in die Flachsteckhülse einschiebbar ist.

Eine Leiterplatte (Leiterkarte, Platine) ist ein Träger für elektronische Bauteile und dient deren mechanischer Befestigung und elektrischer Verbindung. Leiterplatten bestehen aus elektrisch isolierendem Material mit daran haftenden, leitenden Verbindungen (Leiterbahnen). Als isolierendes Material ist faserverstärkter Kunststoff üblich. Die Leiterbahnen werden zumeist aus einer dünnen Schicht Kupfer geätzt. Die Bauelemente werden auf Lötflächen (Pads) oder in Lötaugen gelötet. So werden sie gleichzeitig mechanisch gehalten und elektrisch verbunden.

Die Abmessungen von Leiterplatten sind genormt, die üblichen Dicken der Leiterplatten liegen zwischen 1 und 3 mm, für die vorliegende Erfindung kommen insbesondere Leiterplatten mit einer Dicke von 1,0 - 2,0 mm zur Anwendung.

Als Steckverbindungen können zum Beispiel Steckhülsen aus Metall, insbesondere Flachsteckhülsen, in Frage kommen. Eine Flachsteckhülse weist einen Leiteranschlussbereich zur Verbindung der Flachsteckhülse mit einem elektrischen Leiter und einem kastenförmigen Aufnahmeraum zur Aufnahme und Kontaktierung eines komplementären Kontaktmessers auf. Der Aufnahmeraum weist meist eine als Bodenplatte ausgeführte erste Kontaktzone und zwei an den Längskanten der Bodenplatte angeordnete Seitenwände auf, deren freie Ränder oberhalb der Bodenplatte nach innen umgebogen sind. An den Seitenwänden können weitere Kontaktzonen zwischen Aufnahmeraum und Kontaktmesser vorgesehen sein.

In der Steckposition der Flachsteckhülse mit dem Kontaktmesser fixieren die umgebogenen freien Ränder das Kontaktmesser mechanisch in der Flachsteckhülse. Durch ein einfaches Zusammenstecken von Flachsteckhülse und Kontaktmesser wird eine lösbare elektrische Verbindung in einer kurzen Anschlusszeit realisiert. Flachsteckhülsen finden in gerader und gewinkelter Bauweise für die unterschiedlichsten Arten von elektrischen Steckverbindungen Anwendung.

### Stand der Technik

Die DE 103 04 906 A1 beschreibt einen Flachstecker mit Kontaktmessern für Leiterplatten, der auf eine Leiterplatte gelötet wird und sodann in Flachsteckhülsen eingesteckt werden kann.

Wenn diese Kombination von Flachstecker und Kontaktmesser für die Verbindung von zwei oder mehreren Leiterplatten verwendet werden soll, hat dies den Nachteil, dass immer auf beiden Leiterplatten Kontaktelemente, also Kontaktmesser oder Flachsteckhülsen, angebracht werden müssen.

Die DE 200 19 485 U1 offenbart eine Anordnung zweier Leiterplatten, welche an einer jeweiligen Hauptfläche Kontaktkörper aufweisen. Eine Verbindung der beiden Leiterplatten erfolgt dadurch, dass auf die Kontaktkörper ein Federelement in Form einer doppelten Flachsteckhülse aufgeschoben wird.

Die US2012/0264326 A1 offenbart einen Verbinder zum Kontaktieren eines LED Substrats mit einer Netzkarte.

### Darstellung der Erfindung

Es ist eine Aufgabe der vorliegenden Erfindung, eine Anordnung zum Verbinden von Leiterplatten mittels Steckverbindungen zur Verfügung zu stellen, welche einfacher herzustellen ist.

Diese Aufgabe wird durch eine Anordnung mit den Merkmalen des Patentanspruchs 1 gelöst. Vorteilhafte Ausgestaltungen der Erfindung sind in den jeweiligen abhängigen Ansprüchen definiert.

Gemäß Anspruch 1 ist eine Anordnung vorgesehen umfassend eine erste Leiterplatte mit zumindest einer daran befestigten Flachsteckhülse sowie eine zweite Leiterplatte mit zumindest einem Kontaktelement, das in die Flachsteckhülse einschiebbar ist, wobei die zweite Leiterplatte als Kontaktelement ein Kontaktmesser aufweist, ausgeformt aus dem Leiterplattenmaterial der zweiten Leiterplatte als Lasche, welche zur elektrischen Kontaktierung zwischen Lasche und Flachsteckhülse formschlüssig in die Flachsteckhülse der ersten Leiterplatte einschiebbar ist.

Auf diese Weise muss an der zweiten Leiterplatte kein eigenes Kontaktelement angeordnet werden, weil die zweite Leiterplatte selbst das Kontaktelement, nämlich das Kontaktmesser in Form einer Lasche, bildet. Die zweite Leiterplatte muss selbstverständlich entsprechende leitend beschichtet sein. Aufgrund des formschlüssigen Einschiebens ist keine weitere Befestigung zwischen Flachsteckhülse und Lasche notwendig, die Verbindung ist lösbar.

Diese Art der Verbindung von Leiterplatten hilft, Platz zu sparen. Eine defekte Leiterplatte kann einfach ausgetauscht werden, indem die Laschen aus den Flachsteckhülsen herausgezogen werden. Die erfindungsgemäße Verbindung hat auch den Vorteil einer hohen mechanischen Festigkeit, da die Leiterbahnen auf den Leiterplatten bei Rüttel- oder Schockbeanspruchung nicht direkt beansprucht werden.

Gemäß der Erfindung kann jede Leiterplatte mehrere Laschen bzw. Flachsteckhülsen aufweisen, sodass mehrere elektrische Leitungen getrennt voneinander jeweils von einer Leiterplatte auf die andere Leiterplatte geführt werden können.

Selbstverständlich kann in der Praxis ein und die selbe Leiterplatte sowohl Flachsteckhülsen als auch Laschen haben und eine andere Leiterplatte entsprechende komplementäre Laschen und Flachsteckhülsen, um die beiden Leiterplatten miteinander zu verbinden.

Eine Leiterplatte kann auch an mehreren ihrer normalerweise vier Kanten Laschen aufweisen, sodass andere Leiterplatten mit ihren Flachsteckhülsen an mehreren Kanten angeschlossen werden können.

Bei einer sehr einfach herzustellenden Flachsteckhülse kann vorgesehen sein, dass die Flachsteckhülse einen Aufnahmeraum für die Lasche aufweist, der aus einer Bodenplatte mit zwei Seitenwänden gebildet wird, deren freie Ränder über der Bodenplatte nach innen umgebogen sind.

Es kann vorgesehen sein, dass die Flachsteckhülse einen Winkel mit der Ebene der ersten Leiterplatte, an der sie befestigt ist, einschließt. Dadurch können erste und zweite Leiterplatte nicht nur in einer Ebene, sondern auch mit einem Winkel zueinander angeordnet werden, was Platz in der Ebene der ersten Leiterplatte spart.

Der Winkel kann 90° betragen, die beiden Leiterplatten sind dann normal zueinander angeordnet. Dies hat den Vorteil, dass die Flachsteckhülse dann besonders einfach an der ersten Leiterplatte befestigt werden kann.

Die Flachsteckhülsen werden nämlich bevorzugt mit einem oder mehreren Fortsätzen versehen, die in entsprechende Löcher in der ersten Leiterplatte eingreifen. Dort können Sie dann mittels Lötverbindung befestigt werden. So kann etwa ein Fortsatz vorgesehen werden, der in einer ebenen Verlängerung der Bodenplatte (oder eines Teiles davon) der Flachsteckhülse besteht. Die Flachsteckhülse könnte sich dann mit den Unterkanten der Seitenwände an der ersten Leiterplatte abstützen und im rechten Winkel von der Leiterplatte abstehen. Der Fortsatz könnte auch gegenüber der Bodenplatte gebogen (und die Seitenwände bevorzugt entsprechend abgeschrägt) sein, sodass sich ein spitzer oder stumpfer Winkel zwischen Flachsteckhülse und erster Leiterplatte ergibt.

Unabhängig von der genauen Ausgestaltung der Flachsteckhülse wird diese in der Regel eine Bodenplatte aufweisen. Um eine gezielte Kontaktierung zwischen Flachsteckhülse und Lasche zu ermöglichen, kann in der Bodenplatte der Flachsteckhülse ein in das Innere der Flachsteckhülse ragender Kontaktbereich vorgesehen sein. Dieser Kontaktbereich kann etwa eine Prägung der Bodenplatte oder eine aus dieser Bodenplatte ausgeschnittene Federzunge sein.

Damit Lasche und Flachsteckhülse ohne weitere Befestigung nur durch Formschluss miteinander verbunden werden können, kann vorgesehen sein, dass der Abstand zwischen dem freien Rand der Seitenplatten und der Bodenplatte der Flachsteckhülse höchstens der Dicke der Lasche entspricht.

Es ist der einfachen Herstellung der erfindungsgemäßen Anordnung dienlich, wenn die Dicke der Lasche der Dicke der restlichen zweiten Leiterplatte entspricht. So muss nur die Kontur der Leiterplatte entsprechend zugeschnitten werden. Es wäre jedoch auch denkbar, dass die Dicke der Lasche gegenüber der Leiterplatte reduziert wird, um etwa Standard-Flachsteckhülsen verwenden zu können.

Um das Einstecken der Lasche zu erleichtern, kann vorgesehen werden, dass die Breite der Lasche kleiner ist als die Breite des Aufnahmeraums der Flachsteckhülse. Wäre die Lasche genauso breit wie der Aufnahmeraum, dann würde dies jedoch zur formschlüssigen Verbindung zwischen Lasche und Flachsteckhülse beitragen.

Die Länge der Lasche kann der Länge des Aufnahmeraums der Flachsteckhülse entsprechen oder diese überschreiten. Wenn die Lasche länger als der Aufnahmeraum ist, dann würde die Lasche stirnseitig jedenfalls an der ersten Leiterplatte anliegen und könnte sich und die zweite Leiterplatte an der ersten Leiterplatte abstützen. Wenn die Lasche gleich lang wie der Aufnahmeraum ist, dann kann sich zusätzlich die zweite Leiterplatte am freien Ende der Flachsteckhülse abstützen.

### Kurzbeschreibung der Figuren

Zur weiteren Erläuterung der Erfindung wird im nachfolgenden Teil der Beschreibung auf die Figuren Bezug genommen, aus der weitere vorteilhafte Ausgestaltungen, Einzelheiten und Weiterbildungen der Erfindung zu entnehmen sind. Es zeigen:
Figur 1 eine Flachsteckhülse mit Blick auf deren Bodenplatte von außen,
Figur 2 eine Flachsteckhülse mit Blick auf deren Bodenplatte von innen,
Figur 3 zwei Flachsteckhülsen vor dem Einstecken in die erste Leiterplatte,
Figur 4, das Einschieben der zweiten Leiterplatte in die Flachsteckhülsen der ersten Leiterplatte,
Figur 5 die beiden verbundenen Leiterplatten.

### Ausführung der Erfindung

In Fig. 1 ist eine Flachsteckhülse 3 dargestellt, die für die vorliegende Erfindung verwendet werden kann. Sie weist eine etwa rechteckige Bodenplatte 6 auf, in deren Mitte der nach innen, in den Aufnahmeraum 5 gekrümmte Kontaktbereich 11 erkennbar ist. Die Bodenplatte 6 geht an beiden Seiten in Seitenwände 7 über. Dabei geht die Seitenwand 7 ausgehend von der Bodenplatte 6 mit viertelkreisförmigem Profil in einen geraden Abschnitt senkrecht zur Fläche der Bodenplatte 6 über. Vom geraden Abschnitt geht die Seitenwand in Form eines halbkreisförmigen Profils in den freien Rand 8 der Seitenwand 7 über. Dieser freie Rand 8 liegt gegenüber der Innenseite der Bodenplatte 6, jedoch seitlich außerhalb des Kontaktbereichs 11.

Die Bodenplatte 6 und die beiden Seitenwände 7 bilden den Aufnahmeraum 5 für die Lasche. Der Aufnahmeraum 5 hat die gleiche Länge (in der Zeichenebene von oben nach unten gemessen) wie die die Seitenwände 7. Der Fortsatz 9 wird durch eine Verlängerung der Bodenplatte 6 gebildet, wobei der Fortsatz weniger breit (in der Zeichenebene waagrecht gemessen) ist als die Bodenplatte 6. Die seitlichen Ränder des Fortsatzes 9 sind in die gleiche Richtung wie die Seitenwände 7 umgebogen.

In Fig. 2 ist die selbe Flachsteckhülse 3 von der anderen Seite dargestellt, sodass in das Innere des Aufnahmeraums 5 gesehen werden kann.

Figur 3 zeigt zwei Flachsteckhülsen 3 vor dem Einstecken in die Löcher 10 der ersten Leiterplatte 1. Die beiden Löcher 10 sind als Langlöcher ausgebildet und liegen auf einer Geraden. Die Abmessungen der Löcher 10 sind so gewählt, dass der Fortsatz 9 jeweils durch das Loch 10 durchgesteckt werden kann. Die Länge der Fortsätze 9 sind so gewählt, dass diese auf der anderen Seite der ersten Leiterplatte 1 über die Leiterplatte hinausstehen, sodass sie dort mittels Löten an der Leiterplatte befestigt werden können. Mit der Unterseite der Seitenwände 7 (siehe Fig. 1 und 2) stehen die Flachsteckhülsen 3 auf der ersten Leiterplatte 1 auf und bilden mit dieser einen rechten Winkel.

In Figur 4 sind die beiden Flachsteckhülsen 3 bereits fest mit der ersten Leiterplatte 1 verbunden. Von oben wird im rechten Winkel zur ersten Leiterplatte 1 eine zweite Leiterplatte 2 mit zwei Laschen 4 angenähert. Diese sind der Form des Aufnahmeraums 5 der Flachsteckhülse 3 angepasst und weisen eine annähernd rechteckige Form auf, wobei die beiden freien Ecken abgerundet sind. Die Laschen 4 haben die gleiche Dicke wie die zweite Leiterplatte 2. Die Laschen 4 sind zumindest auf jener Seite mit einer leitfähigen Schicht versehen, mit welcher sie am Kontaktbereich 11 der Flachsteckhülse 3 anliegen, also hier auf der Rückseite. Als leitfähige Schicht kommt zum Beispiel eine aufkaschierte Kupferschicht in Frage.

Die elektrischen Leitungen, die zur Kontaktierung der Laschen 4 auf der Leiterplatte 2 vorgesehen sind, oder die Leitungen, die zur Kontaktierung der Flachsteckhülsen 3 auf der Leiterplatte 1 vorgesehen sind, sind in Fig. 4 nicht dargestellt.

In Figur 5 sind die beiden Leiterplatten 1, 2 bereits miteinander verbunden, indem die Laschen 4 der Leiterplatte 2 bis zum Anschlag in die Flachsteckhülsen der Leiterplatte 1 eingeschoben sind.

Die Lasche 4 stützt sich mit ihrer Stirnseite an der ersten Leiterplatte 1 ab, die zweite Leiterplatte 2 stützt sich mit den neben den Laschen 4 befindlichen Kantenbereichen auf der Oberseite der Flachsteckhülse 3, genauer auf ihren Seitenwänden 7, ab.

Es besteht nur eine formschlüssige Verbindung zwischen den Laschen 4 und den Flachsteckhülsen 3, es ist kein Verlöten oder eine andere zusätzliche mechanische Verbindung notwendig.

Die erfindungsgemäße Verbindung kann somit ohne weiteres getrennt und auch wieder hergestellt werden, indem die Laschen 4 aus den Flachsteckhülsen 3 herausgezogen und wieder eingesteckt werden.

Das Material für die Flachsteckhülsen muss geeignet für die Herstellung elektrischer Kontakte sein, muss also gut eine gute elektrische Leitfähigkeit aufweisen, es kann z.B. Federbronze sein.

Die Breite der Flachsteckhülse sollte ein Mehrfaches der Dicke der zweiten Leiterplatte 2 bzw. der Lasche 4 sein, zum Beispiel zumindest das Dreifache. Wenn die Dicke der zweiten Leiterplatte 2 hier im Beispiel 1,6 mm ist, dann sollte die Breite der Flachsteckhülse 3 bzw. der Lasche 4 zumindest etwa 4,8 mm betragen.

Selbstverständlich können für die erfindungsgemäße Anordnung auch andere Formen und Bauarten von Flachsteckhülsen verwendet werden, sofern deren Aufnahmeraum entsprechend für die formschlüssige Aufnahme der Lasche ausgebildet ist.

### Bezugszeichenliste:

- 1: erste Leiterplatte
- 2: zweite Leiterplatte
- 3: Flachsteckhülse
- 4: Lasche
- 5: Aufnahmeraum
- 6: Bodenplatte der Flachsteckhülse 3
- 7: Seitenwand der Flachsteckhülse 3
- 8: freier Rand der Seitenwand 7
- 9: Fortsatz der Flachsteckhülse 3
- 10: Loch in der ersten Leiterplatte 1
- 11: Kontaktbereich

## Patentansprüche

1. Anordnung zum Verbinden von Leiterplatten mittels Steckverbindungen, umfassend eine erste Leiterplatte (1) mit zumindest einer daran befestigten Flachsteckhülse (3) sowie eine zweite Leiterplatte (2) mit zumindest einem Kontaktelement, das in die Flachsteckhülse einschiebbar ist, wobei die zweite Leiterplatte (2) als Kontaktelement ein Kontaktmesser aufweist, ausgeformt aus dem Leiterplattenmaterial der zweiten Leiterplatte (2) als Lasche (4), welche zur elektrischen Kontaktierung zwischen Lasche (4) und Flachsteckhülse (3) formschlüssig in die Flachsteckhülse (3) der ersten Leiterplatte (1) einschiebbar ist, **dadurch gekennzeichnet, dass** die Flachsteckhülse (3) einteilig ausgestaltet ist, wobei in einer Bodenplatte (6) der Flachsteckhülse (3) ein in das Innere der Flachsteckhülse ragender Kontaktbereich (11) vorgesehen ist.

2. Anordnung nach Anspruch 1, ***dadurch gekennzeichnet, dass*** die Flachsteckhülse (3) einen Aufnahmeraum (5) für die Lasche (4) aufweist, der aus der Bodenplatte (6) mit zwei Seitenwänden (7) gebildet wird, deren freie Ränder (8) über der Bodenplatte (6) nach innen umgebogen sind.

3. Anordnung nach Anspruch 1 oder 2, ***dadurch gekennzeichnet, dass*** die Flachsteckhülse (3) einen Winkel mit der Ebene der ersten Leiterplatte (1) einschließt.

4. Anordnung nach Anspruch 3, ***dadurch gekennzeichnet, dass*** der Winkel 90° beträgt.

5. Anordnung nach einem der Ansprüche 1 bis 4, ***dadurch gekennzeichnet, dass*** ein oder mehrere Fortsätze (9) der Flachsteckhülse (3) in entsprechende Löcher (10) in der ersten Leiterplatte (1) eingreifen.

6. Anordnung nach einem der Ansprüche 2 bis 5, ***dadurch gekennzeichnet, dass*** der Abstand zwischen dem freien Rand (8) der Seitenwände (7) und der Bodenplatte (6) der Flachsteckhülse (3) höchstens der Dicke der Lasche (4) entspricht.

7. Anordnung nach einem der Ansprüche 1 bis 6, ***dadurch gekennzeichnet, dass*** die Dicke der Lasche (4) der Dicke der restlichen zweiten Leiterplatte (2) entspricht.

8. Anordnung nach einem der Ansprüche 1 bis 7, ***dadurch gekennzeichnet, dass*** die Breite der Lasche (4) kleiner ist als die Breite des Aufnahmeraums (5) der Flachsteckhülse (3).

9. Anordnung nach einem der Ansprüche 1 bis 8, ***dadurch gekennzeichnet, dass*** die Länge der Lasche (4) der Länge des Aufnahmeraums (5) der Flachsteckhülse (3) entspricht oder diese überschreitet.

## Claims

1. Arrangement for connecting printed circuit boards by means of plug connections, comprising a first printed circuit board (1) with at least one push-on receptacle (3) attached thereto, and a second printed circuit board (2) with at least one contact element which can be inserted into the push-on receptacle, wherein the second printed circuit board (2) has as a contact element a contact blade formed from the printed circuit board material of the second printed circuit board (2) as a lug (4) which for electrical contact between lug (4) and push-on receptacle (3) can be inserted into the push-on receptacle (3) of the first printed circuit board (1) in a form-fit manner, **characterised in that** the push-on receptacle (3) is configured in one piece, wherein a contact region (11) projecting into the interior of the push-on receptacle is provided in a base plate (6) of the push-on receptacle (3) .

2. Arrangement according to claim 1, ***characterised in that*** the push-on receptacle (3) has a receiving space (5) for the lug (4), which is formed from the base plate (6) with two side walls (7), the free edges (8) of which are bent inwards over the base plate (6).

3. Arrangement according to claim 1 or 2, ***characterised in* that** the push-on receptacle (3) forms an angle with the plane of the first printed circuit board (1).

4. Arrangement according to claim 3, ***characterised in that*** the angle is 90°.

5. Arrangement according to one of claims 1 to 4, ***characterised in that*** one or more extensions (9) of the push-on receptacle (3) engage in corresponding holes (10) in the first printed circuit board (1).

6. Arrangement according to one of claims 2 to 5, ***characterised in that*** the distance between the free edge (8) of the side walls (7) and the base plate (6) of the push-on receptacle (3) at most corresponds to the thickness of the lug (4).

7. Arrangement according to one of claims 1 to 6, ***characterised in that*** the thickness of the lug (4) corresponds to the thickness of the remaining second printed circuit board (2).

8. Arrangement according to one of claims 1 to 7, ***characterised in that*** the width of the lug (4) is smaller than the width of the receiving space (5) of the push-on receptacle (3).

9. Arrangement according to one of claims 1 to 8, ***characterised in that*** the length of the lug (4) corresponds to or exceeds the length of the receiving space (5) of the push-on receptacle (3).

## Revendications

1. Agencement pour la liaison de plaquettes de circuits imprimés au moyen de connexions par enfichage, comprenant un premier circuit imprimé (1) muni d'au moins un clip pour languette (3) qui y est fixé, ainsi qu'un deuxième circuit imprimé (2) muni d'au moins un élément faisant office de contact qui peut venir s'insérer par glissement dans le clip pour languette ; dans lequel la deuxième plaquette de circuits imprimés (2) présente, à titre d'élément faisant office de contact, une lame de contact façonnée à partir de la matière de circuit imprimé du deuxième circuit imprimé (2) sous la forme d'une fiche plate (4), qui peut venir s'insérer par glissement, à des fins de mise en contact électrique entre la fiche plate (4) et le clip pour languette (3), via une liaison par complémentarité de forme dans le clip pour languette (3) de la première plaquette de circuits imprimés (1), **caractérisé en ce que** le clip pour languette (3) est réalisé en une seule pièce ; dans lequel on prévoit, dans une plaque de base (6) du clip pour languette (3) une zone de contact (11) qui fait saillie vers l'intérieur du clip pour languette.

2. Agencement selon la revendication 1, **caractérisé en ce que** le clip pour languette (3) présente un espace de réception (5) pour la fiche plate (4) qui est formé, à partir de la plaque de base (6) avec deux parois latérales (7) dont les bords libres (8) sont recourbés vers l'intérieur par-dessus la plaque de base (6).

3. Agencement selon la revendication 1 ou 2, **caractérisé en ce que** le clip pour languette (3) forme un angle avec le plan de la première plaquette de circuits imprimés (1).

4. Agencement selon la revendication 3, **caractérisé en ce que** l'angle s'élève à 90°.

5. Agencement selon l'une quelconque des revendications 1 à 4, **caractérisé en ce qu'**une ou plusieurs saillies (9) du clip pour languette (3) viennent s'engrener dans des trous correspondants (10) dans la première plaquette de circuits imprimés (1).

6. Agencement selon l'une quelconque des revendications 2 à 5, **caractérisé en ce que** la distance entre le bord libre (8) des parois latérales (7) et la plaque de base (6) du clip pour languette (3) correspond au maximum à l'épaisseur de la fiche plate (4).

7. Agencement selon l'une quelconque des revendications 1 à 6, **caractérisé en ce que** l'épaisseur de la fiche plate (4) correspond à l'épaisseur du deuxième circuit imprimé restant (2) .

8. Agencement selon l'une quelconque des revendications 1 à 7, **caractérisé en ce que** la largeur de la fiche plate (4) est inférieure à la largeur de l'espace de réception (5) du clip pour languette (3).

9. Agencement selon l'une quelconque des revendications 1 à 8, **caractérisé en ce que** la longueur de la fiche plate (4) correspond à la longueur de l'espace de réception (5) du clip pour languette (3) ou est supérieure à celle-ci.
